# EUROPÄISCHE PATENTSCHRIFT

(11) **EP 3 978 716 B1**
(45) Veröffentlichungstag und Bekanntmachung des Hinweises auf die Patenterteilung: **10.09.2025**
(21) Anmeldenummer: 20199675.8
(22) Anmeldetag: 01.10.2020
(51) Int. Cl.: E06B 3/964, E06B 3/968, E06B 3/667

(54) **STECKVERBINDER UND ABSTANDHALTERRAHMEN**
CONNECTOR AND SPACER FRAME
CONNECTEUR ET CADRE D'ESPACEMENT

(43) Veröffentlichungstag der Anmeldung: 06.04.2022
(73) Patentinhaber: Rottler und Rüdiger und Partner GmbH, 90579 Langenzenn (DE)
(72) Erfinder: Rottler, Roland, 90522 Oberasbach (DE)
(74) Vertreter: Mertzlufft-Paufler, Cornelius

(56) Entgegenhaltungen:
- WO-A1-2012/098008
- DE-A1- 102009 003 869
- DE-U1- 202006 005 828
- GB-A- 2 452 926

## Beschreibung

Die Erfindung betrifft die Verwendung eines Steckverbinders für einen Abstandhalterrahmen, wobei der Abstandhalterrahmen ein Hohlprofil aufweist, in das der Steckverbinder steckbar ist.

Derartige Abstandhalterrahmen sind im Fenster- und Türenbau bekannt und dienen dazu, den Abstand zwischen zwei benachbarten Scheiben einer Fensterscheibenanordnung zu definieren.

Dies ist insbesondere bei Isolierglas wichtig, bei dem der Scheibenzwischenraum, der sich zwischen diesen Scheiben ausbildet, beispielsweise mit Edelgas gefüllt ist.

Es ist üblich geworden, derartige Abstandhalterrahmen in unterschiedlichen Breiten zu fertigen, da, beispielsweise aufgrund von unterschiedlichen Scheibendicken, unterschiedliche Abstände zwischen benachbarten Scheiben eingestellt werden müssen.

Bei der Fertigung eines Abstandhalterrahmens werden einzelne Abschnitte des Abstandhalterrahmens, aus denen dieser Abstandhalterrahmen zusammengesetzt ist, mit Steckverbindern verbunden, die die freien Enden der Abschnitte, die Trennstellen zwischen den Abschnitten bilden, zueinander fixieren.

Hierbei sind beispielsweise gerade Verbinder, die eine Verbindung zwischen zwei freien Enden in einem geraden Abschnitt des Abstandshalterrahmens herstellen, und Eck-Steckverbinder, die eine derartige Verbindung an einer Ecke des Abstandhalterrahmens schaffen, bekannt.

Aus der DE 10 2009 003869 A1 ist ein Längs-Steckverbinder oder U-förmiger Steckverbinder für Abstandhalterhohlprofile für Isolierglasscheiben mit einem Bodenteil und im Falle des U-förmigen Steckverbinders, zwei im Bereich der Längsseitenkanten angeordneten Schenkeln bekannt, wobei das Bodenteil ein oder mehrere federnde Elemente aufweist, die in Längs- und/oder Querrichtung des Bodenteils zu wirken vermögen und deren Hüllkurve zusammen das Bodenteil bildet.

Aus der WO 2012/098008 A1 ist ein ähnlicher Steckverbinder bekannt.

Um die unterschiedlich breiten Abstandshalterrahmen bedienen zu können, werden unterschiedlich breite Verbindungselemente eingesetzt.

Dies liegt daran, dass das Verbindungselement das Profil des Abstandhalterrahmens an den freien Enden abdichten muss, um zu verhindern, dass Granulat, das in den Abstandhalterrahmen gefüllt wird, austritt.

Die Erfindung hat sich zur Aufgabe gestellt, die Fertigung des Abstandhalterrahmens weiter automatisieren zu können.

Zur Lösung der genannten Aufgabe sind erfindungsgemäß die Merkmale von Anspruch 1 vorgesehen. Insbesondere wird somit bei einer Verwendung der eingangs genannten Art erfindungsgemäß vorgeschlagen, dass der Steckverbinder wenigstens zwei Trägerelemente hat, die über wenigstens ein Verformungselementelement, insbesondere Federelement, miteinander verbunden sind.

Durch ein solches Verformungselement kann somit eine Breite des Steckerverbinders leicht verändert werden, indem das wenigstens eine Verformungselement verformt wird. Die Notwendigkeit, unterschiedliche Verbindungselemente mit unterschiedlichen Breiten bereitzuhalten, entfällt somit oder ist zumindest reduzierbar, beispielsweise wenn unterschiedliche Steckverbinder überlappende oder nebeneinander liegende Bereiche von einstellbaren Breiten abdecken können. Dies kann helfen, eine Anzahl von Magazinen, welche die unterschiedlichen Steckverbinder bevorraten, zu reduzieren.

Hierdurch kann eine Automatisierung vereinfacht werden.

Die Verformung kann hierbei beispielsweise vollständig reversibel, teilweise reversibel oder irreversibel erfolgen.

Dies kann beispielsweise durch ein elastisches Verformungselement, ein teilelastisches Verformungselement oder durch ein plastisch verformbares Verformungselement erreichbar sein. Eine plastische Verformung hat den Vorteil, dass eine Behinderung eines Einsteckvorgangs durch ein Zurückfedern vermeidbar ist. Eine teilelastische Verformung hat den Vorteil, dass eine verbleibende Federwirkung verwendbar ist, um einen möglichst dichten Abschluss des Hohlprofils zu erreichen. Eine (voll)elastische Verformung hat den Vorteil, dass der volle Bereich der Kompression auch nach der ersten Verformung verfügbar bleibt. Plastische und teilelastische Verformungen lassen sich beispielsweise mit metallischen Werkstoffen erreichen, (voll)elastische beispielsweise mit Kunststoffmaterialien oder geeigneten metallischen Werkstoffen.

Das Trägerelement bzw. die Trägerelemente kann/können dazu eingerichtet sein, eine axiale und/oder seitliche Fixierung - zum Beispiel in Bezug auf eine Einsteckrichtung - der zu verbindenden Enden des Abstandhalterrahmens an einer Trennstelle zu bewirken. Hierzu ist es günstig, wenn sich jedes Trägerelement in Gebrauchsstellung beidseits der Trennstelle erstreckt und somit in beide freien Enden das Abstandhalterrahmens gleichzeitig ragen kann.

Das Trägerelement bzw. die Trägerelemente kann/können alternativ oder zusätzlich dazu eingerichtet sein, einen Spalt zwischen dem Steckerbinder und dem Hohlprofil abzudichten, beispielsweise durch eine passende Ausgestaltung einer Seitenkontur des Trägerelements oder der Trägerelemente. Somit kann verhindert werden, dass Granulat aus einem Innenraum des Hohlprofils beispielsweise in den Scheibenzwischenraum austreten kann.

Bei einer Ausgestaltung der Erfindung kann vorgesehen sein, dass das wenigstens eine Trägerelement steifer als das wenigstens eine Verformungselement ausgebildet ist. Somit kann erreicht werden, dass das Trägerelement ausreichend stabil ist, um eine Fixierung der freien Enden des Abstandhalterrahmens zu bewirken, während das wenigstens eine Verformungselement eine Elastizität bereitstellen kann, die eine Veränderung der Breite des Steckverbinders erlaubt.

Dies kann auch für alle Trägerelemente des Steckverbinders gelten.

Die Begriffe "Breite" und "Länge" können in dieser Beschreibung beispielsweise auf eine Einsteckrichtung bezogen sein. Die Breite definiert dann den Abstand der Scheiben der Fensterscheibenanordnung, die Länge eine Erstreckung in Einsteckrichtung. Eine Dimension quer zu Breite und Länge kann beispielweise als "Höhe" bezeichnet werden.

Hierbei kann beispielsweise vorgesehen sein, dass ein charakteristischer Querschnitt des wenigstens einen Trägerelements eine mehr als doppelt so große Fläche hat wie ein charakteristischer Querschnitt des wenigstens einen Verformungselements.

Bei einer Ausgestaltung der Erfindung kann vorgesehen sein, dass das wenigstens eine Verformungselement einen charakteristischen Querschnitt hat, dessen größere Abmessung quer zu einer Einsteckrichtung ausgerichtet ist. Somit kann ein Biegen oder Deformieren in Einsteckrichtung erreichbar sein, so dass sich eine Dimension quer dazu - die Breite - leicht verändern lässt.

Bei einer Ausgestaltung der Erfindung kann vorgesehen sein, dass das wenigstens eine Verformungselement eine bevorzugte Biegerichtung hat, die längs zu einer Einsteckrichtung ausgerichtet ist. Somit ist eine Deformation quer zur Einsteckrichtung, bevorzugt in Richtung eines Abstands zwischen den Scheiben einer Fensterscheibenanordnung, einfach erreichbar. Dies ermöglich eine einfache Veränderung einer Breite des Steckverbinders. Durch entsprechende Ausgestaltung des Verformungselements kann sich eine Kompressionsrichtung ergeben die quer zu der Biegerichtung und quer zur Einsteckrichtung liegt.

Bei einer Ausgestaltung der Erfindung kann vorgesehen sein, dass das wenigstens eine Trägerelement korrespondierend zu dem Hohlprofil geformt ist. Dies kann für beide oder alle Trägerelemente gelten. Die korrespondierende Ausformung, die beispielsweise an einem flächigen Anliegen des Trägerelements oder der Trägerelemente an dem Hohlprofil erkennbar sein kann, hat den Vorteil, dass eine definierte Ausrichtung der freien Enden des Abstandhalterrahmens an der Trennstelle leicht erreichbar ist. Auch ist eine Abdichtung an dem Hohlprofil erreichbar, die ein Austreten von Granulat aus dem Innenraum des Hohlprofils verhindern oder zumindest erschweren kann.

Bevorzugt ist vorgesehen, dass sich die Formanpassung zumindest über Seiten des Steckverbinders, welche eine Höhe definieren, erstreckt. Hierdurch ergibt sich an diesen Seiten eine einheitliche Außenkontur des Steckverbinders unabhängig von der jeweils eingestellten Breite. Besonders günstig ist es, wenn sich die Formanpassung in die Seiten des Steckverbinders, die eine Breite definieren, erstreckt.

Alternativ oder zusätzlich kann vorgesehen sein, dass das wenigstens eine Verbindungselement korrespondierend zu den Hohlprofil geformt ist. Auch hier ist zumindest eine Abdichtung zum Hohlprofil erreichbar.

Bei einer Ausgestaltung der Erfindung kann vorgesehen sein, dass der Steckverbinder ein Eck-Steckverbinder ist. Somit ist die Erfindung bei Abstandhalterrahmen, die aus Abschnitten zusammengesetzt werden, die an Ecken des Abstandhalterrahmens verbunden werden, einsetzbar.

Bei einer Ausgestaltung der Erfindung kann vorgesehen sein, dass der Steckverbinder ein gerader Steckverbinder ist. Somit ist die Erfindung bei Abstandhalterrahmen, die aus Abschnitten zusammengesetzt werden, die an der geraden Seite des Abstandhalterrahmens verbunden werden, beispielsweise bei befüllt gebogenen Abstandhalterrahmen, einsetzbar.

Bei einer Ausgestaltung der Erfindung kann vorgesehen sein, dass der Steckverbinder als Spritzgussteil hergestellt ist. Dies ermöglich eine kostengünstige Fertigung. Bevorzugt ist hierbei eine Form des Steckerbinders gewählt, die eine Entformung bei einem zweischaligen Spritzgusswerkzeug erlaubt. Hierbei kann eine Werkzeugtrennlinie so gewählt sein, dass sie eine Höhe des Steckverbinders oder eine Breite des Steckverbinders teilt. Dies kann beispielsweise abhängig davon gewählt werden, wie das Verformungselement ausgerichtet ist.

Die Begriffe "außen" und "innen" können beispielsweise auf eine Relativposition oder Ausrichtung in Bezug auf den Scheibenzwischenraum beziehen.

Bei einer Ausgestaltung der Erfindung kann vorgesehen sein, dass das wenigstens eine Verformungselement einen Verbindungskanal für Granulat im komprimierten Zustand verschließt und/oder im entspannten Zustand freigibt. Somit ist beispielsweise ein Fluss von Granulat steuerbar, beispielsweise in Abhängigkeit von einer Breite des Abstandhalterrahmens.

Bei einer Ausgestaltung der Erfindung kann vorgesehen sein, dass der Steckverbinder zumindest in einem Längsabschnitt das Hohlprofil vollständig ausfüllt. Somit ist ein Fließen von Granulat über die Trennstelle von einem Abschnitt des Abstandhalterrahmens in den benachbarten Abschnitt verhinderbar.

Dies kann beispielsweise an dem wenigstens einen Verformungselement eingerichtet sein. Somit ist eine Erstreckung des Federelements zwischen zwei Trägerelementen oder zwischen einem Trägerelement und einem Verbindungselement zur Ausbildung einer Abdichtung des Hohlprofils nutzbar.

Bei einer Ausgestaltung der Erfindung kann vorgesehen sein, dass an dem Steckverbinder, insbesondere an dem wenigstens einen Trägerelement und/oder dem wenigstens einen Verbindungselement, ein die oder eine eingestellte Breite des Steckverbinders im Hohlprofil fixierendes Sicherungsmittel ausgebildet ist. Somit kann vermieden werden, dass der eingesteckte Steckverbinder unbeabsichtigt komprimiert wird, beispielsweise durch eine (seitliche) Relativbewegung der Abschnitte des Abstandhalterrahmens, die durch den Steckverbinder verbunden werden. Dieses Sicherungsmittel kann beispielsweise durch eine Führungsrippe, eine Führungsnut oder eine Hinterschneidung ausgebildet sein, die mit einem Gegensicherungsmittel in Form einer korrespondierenden Querschnittsveränderung, beispielsweise einer Führungssicke, einer Führungsrippe oder eine Profilverjüngung zusammenwirkt.

Bei einer Ausgestaltung der Erfindung kann vorgesehen sein, dass das wenigstens eine Verformungselement beim Komprimieren seine Höhenabmessung verändert, insbesondere verringert. Somit ist beispielsweise erreichbar, dass der Steckverbinder im komprimierten Zustand leicht in das Hohlprofil eingeschoben werden kann, während er sich im entspannten Zustand selbst fixiert.

Bei einer Ausgestaltung der Erfindung kann vorgesehen sein, dass das wenigstens eine Verformungselement die wenigstens zwei Trägerelemente in beiden Längshälften oder Schenkeln abstützt. Von Vorteil ist dabei, dass eine Haltekraft in beide Enden des Abstandshalterrahmens und/oder beidseits der Trennstelle einbringbar ist.

Bei einer Ausgestaltung der Erfindung kann vorgesehen sein, dass an dem Steckverbinder, insbesondere an einer Außenseite, eine Lamellenstruktur ausgebildet ist, deren bevorzugte Biegerichtung quer zu einer Kompressionsrichtung des Verformungselements ausgerichtet ist. Somit ist eine Überbrückung von Fertigungstoleranzen möglich. Es kann auch vorgesehen sein, dass die Lamellenstruktur eine Auszugssicherung bewirken kann.

Die Außenseite kann beispielsweise als die in Gebrauchsstellung dem Scheibenzwischenraum abgewandte Seite charakterisiert werden.

Bei einer Ausgestaltung der Erfindung kann vorgesehen sein, dass das wenigstens eine Verformungselement V-, Z-, zickzack- oder O-förmig ausgebildet ist. Somit sind einfach, insbesondere in Spritzgusstechnik, fertigbare Steckverbinder bereitstellbar.

Bei einer Ausgestaltung der Erfindung kann vorgesehen sein, dass das wenigstens eine Verformungselement als Einsteckhilfe ausgebildet ist. Somit ist eine selbsttätige Kompression beim Einstecken erreichbar.

Besonders günstig ist es dabei, wenn das wenigstens eine Verformungselement einen Rahmen in Einsteckrichtung kontinuierlich veränderlichen Breite des Steckverbinders bildet. Somit sind unüberwindbare Hindernisse beim Einstecken vermeidbar. Derartige Hindernisse können beispielsweise entstehen, wenn sich eine Breite des Steckverbinders in Einsteckrichtung sprunghaft verbreitert, beispielsweise durch eine zurückgebogene Kontur.

Ein Beispiel ist ein konvexer Rahmen, der beispielsweise durch eine Struktur mit Ecken oder Biegungen beschrieben werden kann, wobei an allen Ecken oder Biegungen ein Innenwinkel kleiner als ein Außenwinkel ist oder ein Krümmungsmittelpunkt auf einer Innenseite des Rahmens liegt. Somit ist vermeidbar, dass sich eine Ecke oder Biegung an einer Außenbegrenzung des Steckverbinders an dem Hohlprofil beim Einstecken verfängt, wodurch ein praktisch unüberwindbares Hindernis gegeben wäre.

Bei einer Ausgestaltung der Erfindung kann vorgesehen sein, dass wenigstens zwei gleichartige Verformungselemente ausgebildet sind. Von Vorteil ist dabei, dass ein Anpressdruck durch die Verformungselemente symmetrisch gestaltbar ist. Es ist somit auf einfache Weise erreichbar, dass sich das wenigstens eine Trägerelement in beiden Enden der Trennstelle an das Hohlprofil anschmiegen kann.

Bei einer Ausgestaltung der Erfindung kann vorgesehen sein, dass das wenigstens eine Verformungselement eine Kompression einer Breite des Steckerverbinders um wenigstens 30% erlaubt. Vorteil: weiter Bereich von Einstellung

Bei einer Ausgestaltung der Erfindung kann vorgesehen sein, dass das wenigstens eine Verformungselement (als Federelement) eine lineare Federkennlinie hat. Somit ist eine konstante Federkraft unabhängig von der eingestellten Breite des Steckverbinders bereitstellbar.

Bei einer Ausgestaltung der Erfindung kann vorgesehen sein, dass das wenigstens eine Verformungselement (als Federelement) eine progressive Federkennlinie hat. Somit ist eine mit der eingestellten Breite des Steckverbinders variierende Federkraft bereitstellbar.

Bei einer Ausgestaltung der Erfindung kann vorgesehen sein, dass eine maximale Außenkontur auf das Hohlprofil abgestimmt ist. Somit sind die freien Enden des Abstandhalterrahmens so weit aufsteckbar, dass sie sich berühren. Dies ermöglicht ein Verschweißen oder stoffschlüssiges Verbinden der freien Enden, beispielsweise an einer Gehrung.

Alternativ oder zusätzlich kann vorgesehen sein, dass ein Anschlag für das Hohlprofil ausgebildet ist. Somit ist ein definiertes Aufstecken des Hohlprofils erreichbar.

Der Anschlag kann auch so ausgestaltet werden, dass er eine Außenkontur des Abstandhalterrahmens, insbesondere in einem Kontaktbereich zu den Scheiben, weiterführt. Somit ist erreichbar, dass der Steckverbinder zu den Scheiben der Fensterscheibenanordnung abdichtet.

Die Erfindung findet eine bevorzugte Anwendung bei einem Abstandhalterrahmen für eine Fensterscheibenanordnung wobei der Steckverbinder den Abstandhalterrahmen an einer Trennstelle verbindet.

Hierbei kann vorgesehen sein, dass das Hohlprofil und eine Querschnittskontur des Steckverbinders einen Formschluss bilden, durch den der Steckverbinder in eingesteckter Position in seiner Breite fixiert ist. Beispielsweise kann der Formschluss durch wenigstens ein Sicherungsmittel, insbesondere wie zuvor beschrieben, am Steckverbinder und ein Gegensicherungsmittel, insbesondere wie zuvor beschrieben, am Hohlprofil ausgebildet sein. Dieser Formschluss kann beispielsweise seitlich, also in Richtung der Breite des Steckverbinders, wirken und eine Kompression verhindern.

Bei einer vorteilhaften Ausgestaltung kann vorgesehen sein, dass der Abstandhalterrahmen am Steckverbinder, vorzugsweise mittels Ultraschall, verschweißt ist. Somit ist der Steckverbinder vollständig in den Abstandhalterrahmen einsteckbar. Der Abstandhalterrahmen ist an der Trennstelle, die der Steckverbinder überbrückt, mit sich selbst dicht verbindbar, so dass zum einen kein Granulat austreten kann und zum anderen ein gleichmäßiges äußeres Erscheinungsbild erreichbar ist.

Bei einer vorteilhaften Ausgestaltung kann vorgesehen sein, dass der Steckverbinder eine Außenkontur des Abstandhalterrahmens weiterführt. Somit ist eine gleichbleibende, stufenlose Außenkontur des fertig montierten Abstandhalterrahmens auch dann erreichbar, wenn sich die freien Enden der verbundenen Abschnitte des Abstandhalterrahmens an der Trennstelle nicht direkt berühren.

Die Erfindung wird nun anhand von Ausführungsbeispielen beschrieben, ist aber nicht auf diese Ausführungsbeispiele beschränkt. Weitere Ausführungsbeispiele ergeben sich durch Kombination der Merkmale einzelner oder mehrerer Schutzansprüche untereinander und/oder mit einzelnen oder mehreren Merkmalen der Ausführungsbeispiele.

Es zeigt:
- Figur 1: einen erfindungsgemäß verwendbaren Steckverbinder mit entspannten Verformungselementen in einer Ansicht auf die Rückseite,
- Figur 2: den Steckverbinder aus Figur 1 mit komprimierten Verformungselementen,
- Figur 3: einen Abstandhalterrahmen mit dem Steckverbinder gemäß Figur 1 im Gebrauch,
- Figur 4: den Steckverbinder gemäß Figur 1 im Gebrauch bei einem gegenüber Figur 3 schmaleren Abstandhalterrahmen,
- Figur 5: einen weiteren erfindungsgemäß verwendbaren Steckverbinder im Gebrauch wobei ein Anschlag für das Hohlprofil des Abstandhalterrahmens außenseitig an eine Außenkontur des Abstandhalterrahmens angepasst ist,
- Figur 6: einen weiteren erfindungsgemäß verwendbaren Steckverbinder mit einer rückseitig angebrachten Lamellenstruktur,
- Figur 7: einen weiteren erfindungsgemäß verwendbaren Steckverbinder mit einem O-förmigen Verformungselement,
- Figur 8: einen weiteren erfindungsgemäß verwendbaren Steckverbinder mit einem verschließbaren Verbindungskanal,
- Figur 9: einen weiteren erfindungsgemäß verwendbaren Steckverbinder mit einem O-förmigen Verformungselement in einer geraden Ausführung,
- Figur 10: einen weiteren erfindungsgemäß verwendbaren Steckverbinder mit mehreren identischen Verformungselementen,
- Figur 11: einen weiteren erfindungsgemäß verwendbaren Steckverbinder mit einem höhenveränderlichen Verformungselement und einem Anschlag,
- Figur 12: ein Teil eines Abstandhalterrahmens mit einem erfindungsgemäß verwendbaren Steckverbinder,
- Figur 13: einen weiteren erfindungsgemäß verwendbaren Steckverbinder,
- Figur 14: einen Ausschnitt aus einem Abstandhalterrahmen mit einem Steckverbinder gemäß Figur 13,
- Figur 15: einen weiteren erfindungsgemäß verwendbaren Steckverbinder mit Sicherungsmitteln zum Fixieren seiner Breite,
- Figur 16: einen weiteren erfindungsgemäß verwendbaren Steckverbinder mit alternativen Sicherungsmitteln zum Fixieren seiner Breite,
- Figur 17: einen weiteren erfindungsgemäß verwendbaren Steckverbinder mit einer alternativen Einsteckhilfe,
- Figur 18: einen weiteren erfindungsgemäß verwendbaren Steckverbinder mit einem weiteren Verformungselement als Federelement mit regressiver Federkennlinie in einer Schrägansicht auf eine Außenseite und
- Figur 19: den Steckverbinder nach Figur 18 in einer mittigen Außenansicht auf die Schenkel.

Die Figuren 1-4 zeigen ein erstes erfindungsgemäßes Ausführungsbeispiel der Verwendung und werden im Folgenden gemeinsam beschrieben.

Ein im Ganzen mit 1 bezeichneter Steckverbinder ist zur Montage eines im Ganzen mit 2 bezeichneten Abstandhalterrahmen vorgesehen.

Der Abstandhalterrahmen 2 definiert in an sich bekannter Weise einen Scheibenzwischenraum 3, wobei begrenzende Scheiben (nicht weiter dargestellt) einer Fensterscheibenanordnung an den Schmalseiten 4 des Abstandhalterrahmens 2 anliegen.

Der Abstandhalterrahmen 2 weist in an sich bekannter Weise ein Hohlprofil 5 auf.

Der Steckverbinder 1 hat einen ersten Schenkel 6 und einen zweiten Schenkel 7, die jeweils eine Breite 8, eine Länge 9 und eine Höhe 10 aufweisen.

Die Breite 8 ist hierbei durch einen Abstand 11 der Scheiben vorgegeben.

Der Steckverbinder 1 hat in jedem Schenkel 6, 7 ein erstes Trägerelement 12 und ein zweites Trägerelemente 13.

Diese Trägerelemente 12, 13 sind ausreichend stabil ausgeführt, um die Funktion des Steckverbinders zu erfüllen.

Zwischen den Trägerelemente 12, 13 ist wenigstens ein Verformungselement 14, 15, 16 angeordnet. Die Verformungselemente 14, 15, 16 sind im Ausführungsbeispiel elastisch verformbar und bilden somit Federlemente.

Die Verformungselemente 14, 15, 16 sind hierbei an dem ersten Trägerelemente 12 seitlich angeformt und mit diesem einstückig verbunden.

An den jeweils von dem ersten Trägerelement 12 abgewandten Enden 17 sind die Verformungselemente 14, 15 mit einem Verbindungselement 18 verbunden, das im Ausführungsbeispiel durch das zweite Trägerelemente 13 gebildet ist.

Die Schenkel 6, 7 definieren jeweils eine Einsteckrichtung 19. Zur Verbindung von Abschnitten 20 des Abstandhalterrahmens 2 wird jeweils ein Schenkel 6, 7 in Einsteckrichtung 19 in ein freies Ende 21 des Abschnitts 20 eingesteckt. Hierdurch wird eine Trennstelle 22 ihm Hohlprofil 5 des Abstandhalterrahmens 2 überbrückt.

Das Hohlprofil 5 umgibt einen Innenraum 23, in den - beispielsweise, um den Scheibenzwischenraum 3 trocken zu halten, - Granulat eingefüllt werden kann.

Die Trägerelemente 12, 13 weisen eine Seitenkontur 24 auf, auf das das Hohlprofil 5 derart abgestimmt ist, dass ein verbleibender Spalt 25 zwischen dem Trägerelemente 12, 13 und dem Hohlprofil 5 zumindest für das in den Innenraum 23 eingefügte Granulat dicht verschlossen ist.

Das erste Verformungselemente 14 und das zweite Verformungselemente 15 und auch die weiteren Verformungselemente 16 sind weniger steif ausgebildet als jedes der Trägerelemente 12, 13. Die Trägerelemente 12, 13 lassen sich daher vergleichsweise einfach aufeinander zu bewegen, indem die Verformungselemente 14, 15, 16 komprimiert werden.

Figur 2 zeigt eine gegenüber Figur 1 komprimierte Stellung.

Diese Kompression ermöglicht es, die Breite 8 des Steckverbinders 1 zu verändern, um den Steckverbinder 1 an unterschiedliche Hohlprofile 5 mit unterschiedlichen Abständen 11 anzupassen.

Im Ausführungsbeispiel wird die unterschiedliche Steifigkeit dadurch erreicht, dass die Verformungselemente 14, 15, 16 zwar jeweils dieselbe Höhe 10 wie die Trägerelemente 12, 13 aufweisen, dass jedoch der Querschnitt der Verformungselemente 14, 15, 16 einen Bruchteil des Querschnittsbild der Trägerelemente 12, 13 flächenmäßig ausfüllt.

Die Verformungselemente 14, 15, 16 sind hierbei so ausgestaltet, dass eine größere Abmessung 26 des Querschnitts quer zur Einsteckrichtung 19 ausgerichtet ist.

Hierdurch ergibt sich eine bevorzugte Biegerichtung 27 der Verformungselemente 14, 15, 16 ungefähr in Richtung der Einsteckrichtung 19, wodurch die erwähnte Kompression leicht erreicht werden kann.

Wie bereits erwähnt dichten die Trägerelemente 12, 13 zum Hohlprofil 5 ab. Dies wird durch eine Formanpassung erreicht, die sich über die Seiten 28 des Steckverbinders 1, die eine Höhe 10 definieren, in die Seiten 29 des Steckverbinders 1, die eine Breite 8 definieren, erstreckt.

Diese Abdichtung wird durch die Verformungselemente 14, 15, 16 fortgeführt, so dass das Hohlprofil 5 in einem Längsabschnitt 56, der ein Verformungselement 14, 15 oder 16 enthält, durch den Steckverbinder 1 vollständig abgedichtet wird.

Das Ausführungsbeispiel gemäß den Figuren 1-4 zeigt den Steckverbinder 1 am Beispiel eines Eck-Steckverbinders 30, der an einer Ecke 31 eines Abstandhalterrahmens 2 eingesetzt werden kann.

Das erste Federelemente 14 und das zweite Verformungselemente 15 sind jeweils als Einsteckhilfe 32 ausgebildet, die ein Einstecken in die freien Enden 21 erleichtern und bei der Kompression unterstützen.

Hierzu beschreiben das erste Verformungselement 14 bzw. das zweite Verformungselemente 15 mit den benachbarten Trägerelemente 12, 13 einen Rahmen 33, an dessen Ecken 34 ein Innenwinkel 35 jeweils kleiner als ein (komplementärer) Außenwinkel 36 ist.

Der Rahmen 33 ist somit konvex geformt.

Durch diese konvexe Form, die bei weiteren, nicht dargestellten Ausführungsbeispielen auch durch krummlinige Begrenzungen und/oder abgerundete Ecken beschrieben sein kann, kann vermieden werden, dass sich der nicht vollständig komprimierte Steckverbinder 1 beim Einstecken in das Hohlprofil 5 verhakt.

Die Verformungselemente 14, 15 sind in dem gezeigten Ausführungsbeispiel gemäß Figuren 1-4 V-förmig gestaltet, so dass sich eine praktisch lineare Federkennlinie ergibt.

Figur 5 zeigt die erfindungsgemäße Verwendung eines weiteren Steckverbinders 1. Funktionell und/ oder konstruktiv zu den Figuren 1-4 gleichartige oder identische Bauteile und Funktionseinheiten sind mit denselben Bezugszeichen bezeichnet und nicht noch einmal gesondert beschrieben. Die Ausführungen zu den Figuren 1-4 gelten daher für Figur 5 entsprechend.

Der Steckverbinder 1 gemäß Figur 5 unterscheidet sich von dem vorangehend beschriebenen Steckverbinder 1 dadurch, dass ein Anschlag 37 für das Hohlprofil 5 ausgebildet ist, bis zu dem der Abstandhalterrahmen 2 aufsteckbar ist.

Dieser Anschlag 37 ist so gestaltet, dass er eine Außenkontur 38 des Abstandhalterrahmens 2 aufnimmt und weiterführt, so dass der Abstandhalterrahmen 2 mit dem eingesteckten Steckverbinder 1 lückenlos flächig auf der angrenzenden Scheibe aufliegen kann.

Figur 6 zeigt einen weiteren erfindungsgemäß verwendbaren Steckverbinder 1. Konstruktiv und/oder funktionell zu den vorangehenden Ausführungsbeispielen gleichartige oder identische Bauteile und Funktionseinheiten sind mit denselben Bezugszeichen bezeichnet und nicht noch einmal gesondert beschrieben. Die Ausführungen zu den Figuren 1-5 gelten daher zu dem Ausführungsbeispiel gemäß Figur 6 entsprechend.

Das Ausführungsbeispiel gemäß Figur 6 unterscheidet sich von den vorangehenden Ausführungsbeispielen dadurch, dass an der Außenseite 39 des Steckverbinder 1 eine Lamellenstruktur 40 ausgebildet ist, die wenigstens eine Lamelle 41 aufweist.

Eine bevorzugte Biegerichtung ist hierbei quer zu einer Kompressionsrichtung 43 des Steckverbinders 1 ausgerichtet. Die Lamellen 41 können sich somit an das Hohlprofil 5 anschmiegen und so auch bei Toleranzen in der Fertigung des Steckverbinders 1 und/oder des Hohlprofils 5 einen dichten Abschluss herzustellen. Die Lamellen 41 sind hierbei so ausgerichtet, dass sie eine zusätzliche Auszugsicherung bewirken können.

Die Figur 7 zeigt einen weiteren erfindungsgemäß verwendbaren Steckverbinder 1. Konstruktiv und/oder funktionell zu den vorangehenden Ausführungsbeispielen gleichartige oder identische Bauteile und Funktionseinheiten sind mit denselben Bezugszeichen bezeichnet und nicht noch einmal gesondert beschrieben. Die Ausführungen zu den Figuren 1-6 gelten daher zu der Figur 7 entsprechend.

Das Ausführungsbeispiel gemäß Figur 7 unterscheidet sich von den vorangehenden Ausführungsbeispielen dadurch, dass die weiteren Verformungselemente 16 O-förmig ausgebildet sind. Es ergibt sich hierdurch eine nicht lineare, in diesem Fall progressive Federkennlinie, bei der die Federkonstante mit zunehmender Kompression anwächst.

Die Höhe 10 der Verformungselemente 14, 15, 16 ist bei den Ausführungsbeispielen nach den Figuren 1-7 so gewählt, dass zumindest in einem Bereich ein vollständiger Verschluss des Hohlprofils 5 erreicht ist.

Figur 8 zeigt einen weiteren erfindungsgemäß verwendbaren Steckverbinder 1. Funktionell und/oder konstruktiv zu den vorangehenden Ausführungsbeispielen gleichartige oder identische Bauteile und Funktionseinheiten bezieht mit demselben Bezugszeichen bezeichnet und nicht noch einmal gesondert beschrieben. Die Ausführungen zu den Figuren 1-7 gelten daher zu der Figur 8 entsprechend.

Das Ausführungsbeispiel gemäß Figur 8 unterscheidet sich von den vorangehenden Ausführungsbeispielen dadurch, dass die weiteren Verformungselemente 16, die grundsätzlich O-förmig ausgebildet sind, jeweils an zwei Unterbrechungsstellen 44 unterbrochen sind. Beim Komprimieren werden daher kurz vor der maximalen Kompression sehr kleine Biegeradien im Verformungselement 16 vermieden, die zu hohen Rückstellkräften führen würden. Diese erlaubt eine maximale Kompression, so dass durch die Verformung des Verformungselements 16 ein sehr großer Bereich an möglichen Breiten 8 abdeckbar ist. Die spezielle Ausgestaltung der Verformungselemente 16 als aufgebogene Zungen hat zur Folge, dass eine Rückstellkraft weniger als proportional zum Stellweg anwächst, so dass eine regressive Federkennlinie gebildet ist. Auch dies unterstützt ein Erreichen einer maximalen Kompression.

Figur 9 zeigt einen weiteren erfindungsgemäß verwendbaren Steckverbinder 1. Konstruktiv und/oder funktionell zu den vorangehenden Ausführungsbeispielen gleichartige oder identische Bauteile und Funktionseinheiten sind wieder mit denselben Bezugszeichen bezeichnet und nicht noch einmal gesondert beschrieben. Die Ausführungen zu den Figuren 1-8 gelten daher zu der Figur 9 entsprechend.

Der Steckverbinder 1 gemäß Figur 9 unterscheidet sich von den vorangehenden Ausführungsbeispielen dadurch, dass er als gerader Steckverbinder 46 ausgebildet ist.

Der Steckverbinder 1 gemäß Figur 9 unterscheidet sich weiter von den vorangehenden Ausführungsbeispielen dadurch, dass nur ein einziges Verformungselement 14, das O-förmig ausgebildet ist, vorhanden ist. Dieses Verformungselement 14 erstreckt sich in beiden Längshälften 58 des Steckverbinders 1 und bewirkt so ein Anliegen der Trägerelemente 12, 13 in beiden freien Enden 21.

Figur 10 zeigt einen weiteren erfindungsgemäß verwendbaren Steckverbinder 1. Funktionell und/der konstruktiv zu den vorangehenden Ausführungsbeispielen gleichartige oder identische Bauteile und Funktionseinheiten sind wieder mit denselben Bezugszeichen bezeichnet und nicht noch einmal gesondert beschrieben. Die Ausführungen zu den Figuren 1-9 gelten daher zu Figur 10 entsprechend.

Auch bei dem Ausführungsbeispiel gemäß Figur 10 ist der Steckverbinder 1 als gerader Steckverbinder 46 ausgebildet.

Mit anderen Worten sind die Schenkel 6, 7 gestreckt angeordnet, so dass die Schenkel 6,7 einen Winkel von ein 180° einschließen.

Das Ausführungsbeispiel gemäß Figur 10 unterscheidet sich von dem vorangehenden Ausführungsbeispiel dadurch, dass ein erstes Verformungselement 14, ein zweites Verformungselement 15 und ein weiteres Verformungselement 16 vorhanden sind, die jeweils O-förmig ausgebildet sind. Wie schon bei einigen der vorangehenden Ausführungsbeispielen sind die Verformungselemente 14, 15, 16 in gleichförmiger Distanz zueinander angeordnet.

An den Trägerelemente 12, 13 sind jeweils Einsteckhilfen 32 in Form von Abschrägungen ausgebildet.

Figur 11 zeigt einen weiteren erfindungsgemäß verwendbaren Steckverbinder 1.

Wie bei dem Ausführungsbeispiel gemäß Figur 5 sind hier auf beiden Seiten Anschläge 37 ausgebildet, die für beide freien Enden 21 eine Anlage definieren.

Die Höhe des Anschlages 37 über die Schenkel 6, 7 ist hierbei so gewählt, dass sie einer Wandstärke 48 des Hohlprofils 5 entspricht.

Figur 12 zeigt ein weiteres erfindungsgemäßes Ausführungsbeispiel. Wieder sind konstruktiv und/oder funktionell zu den vorangehenden Ausweisbeispiele gleichartige oder identische Bauteile und Funktionseinheiten mit denselben Bezugszeichen bezeichnet und nicht noch einmal gesondert beschrieben. Die Ausführungen zu den vorangehenden Ausführungsbeispielen gemäß Figuren 1-11 gelten daher für Figur 12 entsprechend.

Bei dem Ausführungsbeispiel gemäß Figur 11 sind an dem weiteren Verformungselemente 16 an einer Seite 2 Hebel 51 ausgebildet, die ein erstes Hebelpaar 52 bilden.

An der gegenüberliegenden Seite sind zwei zweite Hebel 53 ausgebildet, die ein zweites Hebelpaar 54 bilden.

Da die ersten Hebel 51 kürzer als die zweiten Hebel 53 sind, wird das weitere Verformungselement 16 seine Höhenmessung 57 bei Komprimieren verringern, indem es zwischen die Trägerelemente 12, 13 abtaucht. Hierdurch wird erreicht, dass eine Haftreibung des Steckverbinder 1 an dem Hohlprofil 5 im komprimierten Zustand verringert ist.

In Figur 12 ist ersichtlich, dass sich die beiden Abschnitte 20 des Abstandhalterrahmens 2 soweit aufschieben lassen, dass sie sich an der Trennstelle 22 berühren.

Dies wird dadurch ermöglicht, dass sich eine maximale Außenkontur nicht weiter erstreckt, als durch das Hohlprofil 5 vorgegeben.

Es ist somit eine Gehrung 50 am Abstandhalterrahmen 2 bildbar, die beispielsweise verschweißt oder auf andere Weise stoffschlüssig verbunden werden kann.

Figur 13 und Figur 14 zeigen einen weiteren erfindungsgemäß verwendbaren Steckverbinder 1 und dessen erfindungsgemäße Verwendung. Funktionell und/oder konstruktiv zu den vorangehenden Ausführungsbeispielen gleichartige oder identische Bauteile und Fusionseinheiten sind dabei mit denselben Bezugszeichen bezeichnet und nicht noch einmal gesondert beschrieben. Die Ausführungen zu den Figuren 1-12 gelten daher zu den Figuren 13 und 14 entsprechend.

Der Steckverbinder 1 ist dabei ebenfalls als gerader Steckverbinder 46 ausgebildet. Die Verformungselemente 14, 15 verlaufende Zickzack-förmig zwischen den Trägerelementen 12, 13.

Figur 14 zeigt die Verwendung des geraden Steckverbinders 46 an einer geraden Seite 47 eines Abstandhalterrahmens 2.

Derartige Trennstellen 22 treten beispielsweise auf, wenn der Abstandhalterrahmen 2 aus einem Stangenprofil - bevorzugt mit Granulat befüllt - gebogen wird.

Beispielsweise können die Abschnitte 20 des Abstandhalterrahmens 2 an der Trennstelle 21 miteinander verschweißt sein und den Steckverbinder 1 vollständig aufnehmen.

Eine solche Schweißverbindung ist auch bei Eck-Steckverbindern 30 realisierbar, beispielsweise durch einen Gehrungsschnitt an den Abschnitten 20, wie dies Figur 12 zeigt.

Die gezeigten Ausführungsbeispiele und weitere Ausführungsbeispiele haben gemeinsam, dass der Steckverbinder 1 als Spritzgussteil gefertigt ist.

Figur 15 zeigt die erfindungsgemäße Verwendung eines weiteren geraden Steckverbinders 1 in einer dreidimensionalen Schrägansicht. Funktionell und/ oder konstruktiv zu den Figuren 1-14 gleichartige oder identische Bauteile und Funktionseinheiten sind mit denselben Bezugszeichen bezeichnet und nicht noch einmal gesondert beschrieben. Die Ausführungen zu den Figuren 1-14 gelten daher für Figur 15 entsprechend.

Das Ausführungsbeispiel nach Figur 15 unterscheidet sich von den vorangehenden Ausführungsbeispielen durch ein Sicherungsmittel 59 (hier in Form einer in Einsteckrichtung 19 verlaufende Führungsrippe auf jedem Trägerelement 12, 13). Diese Sicherungsmittel 59 greifen in ein zugeordnetes Gegensicherungsmittel 60 (hier in Form einer passenden, ebenfalls in Einsteckrichtung 19 verlaufenden Führungssicke) im Hohlprofil 5 ein und verhindern so, dass sich der Steckverbinder 1 im eingesteckten Zustand in der Breite 8 reduzieren lässt.

Figur 16 zeigt die erfindungsgemäße Verwendung eines weiteren geraden Steckverbinders 1 in einer dreidimensionalen Schrägansicht. Funktionell und/ oder konstruktiv zu den Figuren 1-15 gleichartige oder identische Bauteile und Funktionseinheiten sind mit denselben Bezugszeichen bezeichnet und nicht noch einmal gesondert beschrieben. Die Ausführungen zu den Figuren 1-15 gelten daher für Figur 16 entsprechend.

Das Ausführungsbeispiel nach Figur 16 unterscheidet sich von dem vorangehenden Ausführungsbeispiel dadurch, dass das Sicherungsmittel 59 als Führungsnut und das Gegensicherungsmittel 60 als Führungsrippe ausgebildet sind

Figur 17 zeigt einen weiteren erfindungsgemäß verwendbaren geraden Steckverbinder 1 in einer dreidimensionalen Schrägansicht. Funktionell und/ oder konstruktiv zu den Figuren 1-16 gleichartige oder identische Bauteile und Funktionseinheiten sind mit denselben Bezugszeichen bezeichnet und nicht noch einmal gesondert beschrieben. Die Ausführungen zu den Figuren 1-16 gelten daher für Figur 17 entsprechend.

Das Ausführungsbeispiel nach Figur 17 unterscheidet sich von den vorangehenden Ausführungsbeispielen dadurch, dass die Einsteckhilfe 32 durch zwei konkav gebogene Schenkel des ersten bzw. zweiten Verformungselements 14, 15 gebildet wird. Es ergibt sich so eine Form, die eine kontinuierliche, sprungstellenlose Zunahme der Breite 8 entlang der Einsteckrichtung 19 beschreibt. Somit kann sich der Steckverbinder auch in einem teilkomprimierten Zustand nicht mit dem Hohlprofil 5 verhaken.

Die Figuren 18 und 19 zeigen einen weiteren erfindungsgemäß verwendbaren Steckverbinders 1 in einer dreidimensionalen Schrägansicht. Funktionell und/oder konstruktiv zu den Figuren 1-17 gleichartige oder identische Bauteile und Funktionseinheiten sind mit denselben Bezugszeichen bezeichnet und nicht noch einmal gesondert beschrieben. Die Ausführungen zu den Figuren 1-17 gelten daher für die Figuren 18 und 19 entsprechend.

Das Ausführungsbeispiel nach den Figuren 18 und 19 unterscheidet sich von den vorangegangenen Ausführungsbeispielen dadurch, dass der weitere Verformungselement 16 einseitig befestigt ist und das gegenüberliegende Trägerelement 13 erst nach einer gewissen Kompression berührt. Somit tragen am Anfang der Kompression nur das erste Verformungselement 14 und das zweite Verformungselement 15 zur Rückstellkraft bei.

Durch die Ausgestaltung des weiteren Verformungselements 16 als gebogene Zunge wird zudem die entwickelte Federkraft weniger als linear anwachsen, und es ist eine regressive Federkennlinie ausgebildet.

Bei den gezeigten Ausführungsbeispielen sind die Verformungselemente 14, 15, 16 als Federelemente ausgebildet.

Bei einem weiteren Ausführungsbeispiel ist der Steckverbinder 1 aus wenigstens einem metallischen Werkstoff gebildet. Hierbei können die Verformungselemente 14, 15 und/oder das wenigstens eine weitere Verformungselement 16 teilweise oder vollständig plastisch verformbar ausgebildet sein, um eine Anpassung der Breite 8 zu ermöglichen. Ein kontaktierendes und/oder abdichtendes Anliegen des wenigstens einen Trägerelements 12, 13 und/oder des wenigstens einen Verbindungselements 18 an dem Hohlprofil 5 kann beispielsweise dadurch erreicht sein, dass die beteiligten Verformungselemente 14, 15, 16 nach einer plastischen Verformung teilweise zurückfedern und so Federelemente bilden. Bei dem Steckverbinder 1 wird somit vorgeschlagen, wenigstens ein beidseitig gefasstes Verformungselement 14, 15, 16 derart anzuordnen, dass eine Breite 8 des Steckverbinders 1 durch Deformation des wenigsten einen Verformungselements 14, 15, 16 veränderlich ist.

### Bezugszeichenliste

- 1: Steckverbinder
- 2: Abstandhalterrahmen
- 3: Scheibenzwischenraum
- 4: Schmalseite
- 5: Hohlprofil
- 6: (erster) Schenkel
- 7: (zweiter) Schenkel
- 8: Breite (eines Schenkels)
- 9: Länge (eines Schenkels)
- 10: Höhe (eines Schenkels)
- 11: Abstand (der Scheiben)
- 12: (erstes) Trägerelement
- 13: (zweites) Trägerelement
- 14: (erstes) Verformungselement
- 15: (zweites) Verformungselement
- 16: (weiteres) Verformungselement
- 17: Ende eines Verformungselements

- 19: Einsteckrichtung
- 20: Abschnitt (des Abstandhalterrahmens)
- 21: freies Ende
- 22: Trennstelle
- 23: Innenraum
- 24: Seitenkontur (eines Trägerelements)
- 25: Spalt
- 26: Abmessung (eines Querschnitts eines Verformungselements)
- 27: Biegerichtung
- 28: (erste) Seite des Steckverbinders
- 29: (zweite) Seite des Steckverbinders
- 30: Eck-Steckverbinder
- 31: Ecke (eines Abstandhalterrahmens)
- 32: Einsteckhilfe
- 33: Rahmen
- 34: Ecke (des Rahmens)
- 35: Innenwinkel
- 36: Außenwinkel
- 37: Anschlag
- 38: Außenkontur (des Abstandhalterrahmens)
- 39: Außenseite
- 40: Lamellenstruktur
- 41: Lamelle
- 42: Biegerichtung (der Lamelle)
- 43: Kompressionsrichtung
- 44: Unterbrechungsstelle
- 45: Verbindungskanal
- 46: gerader Steckverbinder
- 47: gerade Seite (eines Abstandhalterrahmens)
- 48: Wand
- 49: maximale Außenkontur (des Steckverbinders)
- 50: Gehrung
- 51: (erster) Hebel
- 52: (erstes) Hebelpaar
- 53: (zweiter) Hebel
- 54: (zweites) Hebelpaar
- 55: Außenwand
- 56: Längsabschnitt (eines Steckverbinders)
- 57: Höhenabmessung
- 58: Längshälfte
- 59: Sicherungsmittel
- 60: Gegensicherungsmittel

## Patentansprüche

1. Verwendung eines Steckverbinders (1) für Abstandhalterrahmen (2) unterschiedlicher Breite, wobei der Abstandhalterrahmen (2) ein Hohlprofil (5) aufweist, in das der Steckverbinder (1) steckbar ist, **dadurch gekennzeichnet, dass** der Steckverbinder (1) wenigstens zwei Trägerelemente (12, 13) hat, die über wenigstens ein Verformungselement (14, 15, 16), insbesondere Federelement, miteinander verbunden sind, dass durch das wenigstens eine Verformungselement (14, 15, 16) eine Breite des Steckverbinders (1) leicht verändert werden kann, indem das wenigstens eine Verformungselement (14, 15, 16) verformt wird, und dass der Steckverbinder (1) zumindest in einem Längsabschnitt (56), insbesondere an dem wenigstens einen Verformungselement (14, 15, 16), das Hohlprofil (5) vollständig ausfüllt.

2. Verwendung nach dem vorangehenden Anspruch, **dadurch gekennzeichnet, dass** das wenigstens eine Trägerelement (12, 13), insbesondere die wenigstens zwei Trägerelemente (12, 13), steifer als das wenigstens eine Verformungselement (14, 15, 16) ausgebildet ist/sind, insbesondere wobei ein charakteristischer Querschnitt des wenigstens einen Trägerelements (12, 13) eine mehr als doppelt so große Fläche hat wie ein charakteristischer Querschnitt des wenigstens einen Verformungselements (14, 15, 16).

3. Verwendung nach einem der vorangehenden Ansprüche, **dadurch gekennzeichnet, dass** das wenigstens eine Verformungselement (14, 15, 16) einen charakteristischen Querschnitt hat, dessen größere Abmessung (26) quer zu einer Einsteckrichtung (19) ausgerichtet ist, und/oder dass das wenigstens eine Verformungselement (14, 15, 16) eine bevorzugte Biegerichtung (27) hat, die längst zu einer Einsteckrichtung (19) ausgerichtet ist.

4. Verwendung nach einem der vorangehenden Ansprüche, **dadurch gekennzeichnet, dass** das wenigstens eine Trägerelement (12), insbesondere die wenigstens zwei Trägerelemente (12, 13), korrespondierend zu den Hohlprofil (5) geformt ist/sind.

5. Verwendung nach einem der vorangehenden Ansprüche, **dadurch gekennzeichnet, dass** der Steckverbinder (1) ein Eck-Steckverbinder (30) oder ein gerader Steckverbinder (46) ist und/oder dass der Steckverbinder (1) als Spritzgussteil hergestellt ist.

6. Verwendung nach einem der vorangehenden Ansprüche, **dadurch gekennzeichnet, dass** an dem Steckverbinder (1), insbesondere an dem wenigstens einen Trägerelement (12, 13), ein die oder eine eingestellte Breite (8) des Steckverbinders im Hohlprofil (5) fixierendes Sicherungsmittel (59) ausgebildet ist.

7. Verwendung nach einem der vorangehenden Ansprüche, **dadurch gekennzeichnet, dass** das wenigstens eine Verformungselement (14, 15, 16) beim Komprimieren seine Höhenabmessung (57) verändert, insbesondere verringert und/oder dass das wenigstens eine Verformungselement (14, 15, 16) die wenigstens zwei Trägerelemente (12, 13) in beiden Längshälften (58) oder Schenkeln (6, 7) abstützt.

8. Verwendung nach einem der vorangehenden Ansprüche, **dadurch gekennzeichnet, dass** an dem Steckverbinder (1), insbesondere an einer Außenseite (39), eine Lamellenstruktur (40) ausgebildet ist, deren bevorzugte Biegerichtung (42) quer zu einer Kompressionsrichtung (43) des Verformungselements (14, 15) ausgerichtet ist.

9. Verwendung nach einem der vorangehenden Ansprüche, **dadurch gekennzeichnet, dass** das wenigstens eine Verformungselement (14, 15, 16) V-, Z-, zickzack- oder O-förmig ausgebildet ist und/oder dass das wenigstens eine Verformungselement (14, 15, 16) als Einsteckhilfe (32) ausgebildet ist, insbesondere wobei das wenigstens eine Verformungselement (14, 15) einen Rahmen (33) mit einer in Einsteckrichtung kontinuierlich veränderlichen Breite (8) bildet.

10. Verwendung nach einem der vorangehenden Ansprüche, **dadurch gekennzeichnet, dass** wenigstens zwei gleichartige Verformungselemente (14, 15, 16) ausgebildet sind und/oder dass das wenigstens eine Verformungselement (14, 15, 16) eine lineare oder eine progressive oder eine degressive Federkennlinie hat.

11. Verwendung nach einem der vorangehenden Ansprüche, **dadurch gekennzeichnet, dass** eine maximale Außenkontur (38) auf das Hohlprofil (5) abgestimmt ist und/oder dass ein Anschlag (37) für das Hohlprofil (5) ausgebildet ist.

12. Verwendung nach einem der vorangehenden Ansprüche bei einem Abstandhalterrahmen (2) für eine Fensterscheibenanordnung, insbesondere eines Fensters oder einer Tür, wobei der Steckverbinder (1) den Abstandhalterrahmen (2) an einer Trennstelle (22) verbindet, insbesondere wobei das Hohlprofil (5) und eine Außenkontur (49) des Steckverbinders (1) einen Formschluss bilden, durch den der Steckverbinder (1) in eingesteckter Position in seiner Breite (8) fixiert ist.

13. Verwendung nach Anspruch 12, **dadurch gekennzeichnet, dass** der Abstandhalterrahmen (2) am Steckverbinder (1) verschweißt ist oder dass der Steckverbinder (1) eine Außenkontur (38) des Abstandhalterrahmens (1) weiterführt.

## Claims

1. Use of a plug connector (1) for spacer frames (2) of different widths, wherein the spacer frame (2) has a hollow profile (5) into which the plug connector (1) can be inserted, **characterized in that** the plug connector (1) has at least two carrier elements (12, 13) which are connected to one another via at least one deformation element (14, 15, 16), in particular a spring element, **in that** a width of the plug connector (1) can be easily changed by the at least one deformation element (14, 15, 16) by deforming the at least one deformation element (14, 15, 16), and **in that** the plug connector (1) completely fills the hollow profile (5) at least in a longitudinal section (56), in particular at the at least one deformation element (14, 15, 16).

2. Use according to the preceding claim, **characterized in that** the at least one carrier element (12, 13), in particular the at least two carrier elements (12, 13), is/are designed to be stiffer than the at least one deformation element (14, 15, 16), in particular wherein a characteristic cross-section of the at least one support element (12, 13) has an area more than twice as large as a characteristic cross-section of the at least one deformation element (14, 15, 16).

3. Use according to one of the preceding claims, **characterized in that** the at least one deformation element (14, 15, 16) has a characteristic cross-section whose larger dimension (26) is aligned transversely to an insertion direction (19), and/or **in that** the at least one deformation element (14, 15, 16) has a preferred bending direction (27) which is aligned at a right angle to an insertion direction (19).

4. Use according to one of the preceding claims, **characterized in that** the at least one carrier element (12), in particular the at least two carrier elements (12, 13), is/are shaped corresponding to the hollow profile (5).

5. Use according to one of the preceding claims, **characterized in that** the plug connector (1) is a corner plug connector (30) or a straight plug connector (46) and/or **in that** the plug connector (1) is manufactured as an injection-molded part.

6. Use according to one of the preceding claims, **characterized in that** a securing means (59) is formed on the plug connector (1), in particular on the at least one carrier element (12, 13), which secures the or a set width (8) of the plug connector in the hollow profile (5).

7. Use according to one of the preceding claims, **characterized in that** the at least one deformation element (14, 15, 16) changes its height dimension (57) during compression, in particular reduces it, and/or **in that** the at least one deformation element (14, 15, 16) supports the at least two carrier elements (12, 13) in both longitudinal halves (58) or legs (6, 7).

8. Use according to one of the preceding claims, **characterized in that** a lamellar structure (40) is formed on the plug connector (1), in particular on an outer side (39), the preferred bending direction (42) of which is aligned transversely to a compression direction (43) of the deformation element (14, 15).

9. Use according to one of the preceding claims, **characterized in that** the at least one deformation element (14, 15, 16) is of V-shaped, Z-shaped, zigzag-shaped or O-shaped design, and/or **in that** the at least one deformation element (14, 15, 16) is designed as an insertion aid (32), in particular wherein the at least one deformation element (14, 15) forms a frame (33) with a width (8) that varies continuously in the insertion direction.

10. Use according to one of the preceding claims, **characterized in that** at least two identical deformation elements (14, 15, 16) are formed and/or **in that** the at least one deformation element (14, 15, 16) has a linear or a progressive or a degressive spring characteristic.

11. Use according to one of the preceding claims, **characterized in that** a maximum outer contour (38) is matched to the hollow profile (5) and/or **in that** a stop (37) is formed for the hollow profile (5).

12. Use according to one of the preceding claims in a spacer frame (2) for a window pane arrangement, in particular of a window or a door, wherein the plug connector (1) connects the spacer frame (2) at a separation point (22), in particular wherein the hollow profile (5) and an outer contour (49) of the plug connector (1) form a positive connection by which the plug connector (1) is fixed in its width (8) in the inserted position.

13. Use according to claim 12, **characterized in that** the spacer frame (2) is welded to the plug connector (1) or **in that** the plug connector (1) continues an outer contour (38) of the spacer frame (1).

## Revendications

1. Utilisation d'un raccord enfichable (1) pour des cadres d'écartement (2) de largeur différente, lequel cadre d'écartement (2) comporte un profilé creux (5) dans lequel le raccord enfichable (1) peut être enfiché, **caractérisée en ce que** le raccord enfichable (1) possède au moins deux éléments de support (12, 13) qui sont reliés l'un à l'autre par au moins un élément déformable (14, 15, 16), en particulier un élément de ressort, **en ce qu'**une largeur du raccord enfichable (1) peut être facilement modifiée par l'au moins un élément déformable (14, 15, 16) du fait de la déformation de l'au moins un élément déformable (14, 15, 16), et **en ce que** le raccord enfichable (1) remplit le profilé creux (5) au moins dans un segment de longueur (56), en particulier au niveau de l'au moins un élément déformable (14, 15, 16).

2. Utilisation selon la revendication précédente, **caractérisée en ce que** l'au moins un élément de support (12, 13), en particulier les au moins deux éléments de support (12, 13), sont plus rigides que l'au moins un élément déformable (14, 15, 16), en particulier dans laquelle une section caractéristique de l'au moins un élément de support (12, 13) a une aire plus de deux fois plus grande qu'une section caractéristique l'au moins un élément déformable (14, 15, 16).

3. Utilisation selon l'une des revendications précédentes, **caractérisée en ce que** l'au moins un élément déformable (14, 15, 16) possède une section caractéristique dont la plus grande dimension (26) est orientée transversalement par rapport à un sens d'enfichage (19) et/ou **en ce que** l'au moins un élément déformable (14, 15, 16) a une direction de flexion privilégiée (27) qui est orientée longitudinalement par rapport à un sens d'enfichage (19).

4. Utilisation selon l'une des revendications précédentes, **caractérisée en ce que** l'au moins un élément de support (12), en particulier les au moins deux éléments de support (12, 13), ont une forme correspondant au profilé creux (5).

5. Utilisation selon l'une des revendications précédentes, **caractérisée en ce que** le raccord enfichable (1) est un raccord enfichable d'angle (30) ou un raccord enfichable droit (46) et/ou **en ce que** le raccord enfichable (1) est fabriqué par moulage par injection.

6. Utilisation selon l'une des revendications précédentes, **caractérisée en ce qu'**est formé sur le raccord enfichable (1), en particulier sur l'au moins un élément portant (12, 13), un moyen de sûreté (59) qui fixe la ou une largeur ajustée (8) du raccord enfichable dans le profilé creux (5).

7. Utilisation selon l'une des revendications précédentes, **caractérisée en ce que** l'au moins un élément déformable (14, 15, 16) change de dimension en hauteur (57) quand il est comprimé, en particulier diminue, et/ou **en ce que** l'au moins un élément déformable (14, 15, 16) supporte les au moins deux éléments de support (12, 13) dans les deux moitiés longitudinales (58) ou bras (6, 7).

8. Utilisation selon l'une des revendications précédentes, **caractérisée en ce qu'**est formée sur le raccord enfichable (1), en particulier sur une face extérieure (39), une structure de lamelles (40) dont le sens de flexion privilégié (42) est orienté transversalement par rapport à un sens de compression (43) de l'élément déformable (14, 15).

9. Utilisation selon l'une des revendications précédentes, **caractérisée en ce que** l'au moins un élément déformable (14, 15, 16) est en forme de V, de Z, de zigzag ou de O et/ou **en ce que** l'au moins un élément déformable (14, 15, 16) est conformé comme une aide d'insertion (32), l'au moins un élément déformable (14, 15) formant en particulier un cadre (33) dont la largeur (8) change de façon continue dans le sens d'enfichage.

10. Utilisation selon l'une des revendications précédentes, **caractérisée en ce qu'**au moins deux éléments déformables (14, 15, 16) identiques sont formés et/ou **en ce que** l'au moins un élément déformable (14, 15, 16) a une caractéristique d'élasticité linéaire ou progressive ou dégressive.

11. Utilisation selon l'une des revendications précédentes, **caractérisée en ce qu'**un contour extérieur maximal (38) est adapté au profilé creux (5) et/ou **en ce qu'**une butée (37) est formée pour le profilé creux (5).

12. Utilisation selon l'une des revendications précédentes sur un cadre d'écartement (2) pour une disposition de vitrage, en particulier d'une fenêtre ou d'une porte, dans laquelle le raccord enfichable (1) assemble le cadre d'écartement (2) en un point de séparation (22), en particulier dans laquelle le profilé creux (5) et un contour extérieur (49) du raccord enfichable (1) forment un engagement positif par lequel le raccord enfichable (1) est fixé dans sa largeur (8) dans la position enfichée.

13. Utilisation selon la revendication 12, **caractérisée en ce que** le cadre d'écartement (2) est soudé sur le raccord enfichable (1) ou **en ce que** le raccord enfichable (1) prolonge un contour extérieur (38) du cadre d'écartement (1).
